# EUROPÄISCHE PATENTSCHRIFT

(11) **EP 4 450 243 B1**
(45) Veröffentlichungstag und Bekanntmachung des Hinweises auf die Patenterteilung: **21.01.2026**
(21) Anmeldenummer: 24171185.2
(22) Anmeldetag: 19.04.2024
(51) Int. Cl.: B27C 3/06

(54) **VERFAHREN ZUR BEARBEITUNG EINES WERKSTÜCKS**
METHOD FOR PROCESSING A WORKPIECE
PROCÉDÉ D'USINAGE D'UNE PIÈCE

(30) Priorität: 20.04.2023 DE 102023110069
(43) Veröffentlichungstag der Anmeldung: 23.10.2024
(73) Patentinhaber: Homag Bohrsysteme GmbH, 33442 Herzebrock-Clarholz (DE)
(72) Erfinder: Austermeier, Martin, 33397 Rietberg (DE)
(74) Vertreter: Hoffmann Eitle

(56) Entgegenhaltungen:
- AT-B1- 508 166
- DE-A1- 3 207 873
- DE-U1- 29 604 464

## Beschreibung

### Technisches Gebiet

Die Erfindung betrifft ein Verfahren zum Bearbeiten eines Werkstücks, insbesondere eines Werkstücks aus Holz, einem Holzwerkstoff oder einem Verbundmaterial. Ferner betrifft die Erfindung eine Verwendung eines Werkzeugs zur Durchführung einer spanenden Bearbeitung.

### Stand der Technik

Im Bereich der holzverarbeitenden Industrie besteht oftmals die Anforderung, Bohrungen in Schmalflächen von plattenförmigen Werkstücken einzubringen. Diese können je nach Anforderung orthogonal zur Schmalfläche oder auch schräg hierzu eingebracht werden. Wenn auf einer horizontal arbeitenden, mehrachsigen CNC-Maschine eine zur Schmalfläche schräg angeordnete Bohrung erzeugt werden soll, wird hierzu das Bohraggregat zusammen mit dem Bohrwerkzeug auf den entsprechend gewünschten Bohrungswinkel eingestellt. Nachfolgend erfolgt die Bohrbearbeitung.

Gemäß diesem Vorgehen ist es erforderlich, die Ausrichtung des Bohraggregats beziehungsweise der Werkzeugachse des Bohraggregats mit dem geforderten Bohrungswinkel abzustimmen. Sollen Bohrwinkel in stufenlos veränderter Ausrichtung erstellt werden, so ist es erforderlich, auch die Werkzeugachse stufenlos zu verstellen. Dies erfordert eine hohe Präzision und damit auch einen hohen Aufwand bei der Arbeitsvorbereitung.

AT 508 166 B1 beschreibt eine computergesteuerte Bohrmaschine zur Einbringung einer Reihe von Bohrlöchern in einem plattenförmigen Werkstück, die in einer Seitenfläche des plattenförmigen Werkstücks angeordnet ist und entlang eines Seitenrandes des Werkstücks im Abstand zum Seitenrand verläuft, und ein Verfahren zur Einbringung einer Reihe von Bohrlöchern in ein plattenförmiges Werkstück mittels einer derartigen computergesteuerten Bohrmaschine.

DE 29 604 464 U1 beschreibt einen Dübelbohrer für Massivholz, Holz- und Plattenwerkstoffe, wie Spanplatten und dergleichen, mit einem Spannschaft und einem Bohrkopf, der mit einer Zentrierspitze, Hauptschneiden, Vorschneidern, Freiflächen und wendelförmigen Spanflächen zur Spanabfuhr versehen ist.

DE 3 207 873 A1 beschreibt eine Vorrichtung zum Bohren oder Fräsen von vorzugsweise plattenförmigen Werkstücken aus Holz, Holzwerkstoffen oder Kunststoff mit einem eine Aufnahmefläche für das Werkstück aufweisenden, auf dem Boden aufstellbaren Gestell und einem senkrecht zur Aufnahmefläche wirkenden Bohr- oder Fräsaggregat, das von einer zentralen Steuereinheit aus in zwei zueinander senkrechten Richtungen parallel zur Aufnahmefläche verschiebbar und relativ zu dieser positionierbar sowie betätigbar ist.

### Darstellung der Erfindung

Der Erfindung liegt die Aufgabe zu Grunde, ein Verfahren bereitzustellen, mit dem eine erleichterte und/oder flexiblere Bearbeitung eines Werkstücks durchführbar.

Die Erfindung stellt ein entsprechendes Verfahren mit den Merkmalen gemäß Anspruch 1 bereit. Weitere bevorzugte Ausführungsformen sind in den abhängigen Ansprüchen aufgeführt und/oder nachfolgend beschrieben.

Insbesondere umfasst das Verfahren die Schritte: Bereitstellen eines Werkstücks, spanende Bearbeitung des Werkstücks mit einem Werkzeug, welches Werkzeug einen sich in Richtung eines Werkzeugschafts verringernden Durchmesser aufweist, wobei bei der Bearbeitung eine Relativbewegung zwischen dem Werkstück und dem Werkzeug in einer ersten translatorischen Richtung und einer zweiten translatorischen Richtung durchgeführt wird, wobei die Bearbeitung durch eine Überlagerung zweier translatorischer Vorschubbewegungen erfolgt.

Das erfindungsgemäße Verfahren hat den Vorteil, dass eine Bearbeitung durch eine Überlagerung zweier translatorischer Vorschubbewegungen erfolgen kann, und eine Justage oder Änderung der Ausrichtung der Werkzeugachse nicht erforderlich ist.

Ferner ist es möglich, bei einem Werkstück, dessen zu bearbeitende Fläche eine Winkelabweichung gegenüber der Soll-Ausrichtung aufweist, eine Bohrung rechtwinklig zur entsprechenden Fläche zu erzeugen, ohne dabei eine Ausrichtung der Werkzeugachse vornehmen zu müssen.

Die genannten Vorteile ergeben sich insbesondere bei Werkstücken, bei denen Winkelabweichung der zu bearbeitenden Fläche vorliegt, sodass eine Bearbeitung, insbesondere die Durchführung eines Bohrvorgangs, nicht rechtwinklig zu dieser Fläche vorgenommen werden können. Mit dem erfindungsgemäßen Verfahren ist es beispielsweise möglich, in einer Durchlaufbohrmaschine die Winkelabweichung mittels eines Seitenlineals zu detektieren und eine Bearbeitung, insbesondere Bohrbearbeitung, dann rechtwinklig zur entsprechenden Fläche durchzuführen.

Auch ist es möglich, bewusst bestimmte Winkelabweichungen bei einer Bohrung vorzusehen, um zum Beispiel einen Dübel oder ein anderes Verbindungselement derart einbringen zu können, dass dieses bei der Befestigung mit einem komplementären Bauteil eine gewisse Vorspannung aufweist. Da derart erzeugte Vorspannungen auch von der Beschaffenheit des Materials des Werkstücks abhängen, ist es von großem Vorteil, dass gezielt eingebrachte Winkelabweichungen stufenlos programmierbar und ohne Justage der Werkzeugachse möglich sind. Dies kann durch das erfindungsgemäße Verfahren erreicht werden.

Ferner hat das Verfahren Vorteile bei einer Bearbeitung, insbesondere einer Bohrbearbeitung, im Durchlauf, bei der durch eine Aufsynchronisation der Bearbeitungsachsen auf die Werkstückdurchlaufachse eine Winkelabweichung auftreten kann. Bei derartigen Anwendungen, bei denen minimale Winkelfehler unrunde und unsaubere Bohrungen verursachen können, lassen sich Bearbeitungsqualitätsmängel vermeiden.

In diesem Zusammenhang ist es möglich, dass eine Bewegung in der ersten translatorischen Richtung und eine Bewegung in der zweiten translatorischen Richtung durch das Werkzeug oder das Werkstück durchgeführt wird.

Gemäß einer anderen Ausführungsform wird eine Bewegung in der ersten translatorischen Richtung durch das Werkzeug und eine Bewegung in der zweiten translatorischen Richtung durch das Werkstück durchgeführt, oder umgekehrt. Somit kann für das Werkzeug und das Werkstück jeweils ein einzelner translatorischer Antrieb bereitgestellt werden.

Gemäß einer anderen Ausführungsform können translatorische Bewegungen des Werkzeugs und des Werkstücks überlagert werden.

Gemäß einer bevorzugten Ausführungsform ist das Werkzeug ein drehend angetriebenes Werkzeug, insbesondere ein Bohrer oder ein Fräser. Auch wenn das erfindungsgemäße Verfahren bevorzugt für eine orthogonal zur Fläche des Werkstücks ausgerichtete Bohrbearbeitung eingesetzt wird, kann das Verfahren auch bei einer nicht-orthogonalen Bearbeitung und auch bei einer Fräsbearbeitung verwendet werden.

Gemäß einer weiteren Ausführungsform ist die erste translatorische Richtung und/oder die zweite translatorische Richtung eine horizontale Richtung. Somit können liegend gehaltene Werkstücke an einer Schmalfläche bearbeitet werden.

Es ist bevorzugt, dass das Werkstück ein plattenförmiges Werkstück ist und das Werkzeug die spanende Bearbeitung an einer Schmalfläche des Werkstücks durchführt. Ein solches plattenförmiges Werkstück kann insbesondere Holz, einen Holzwerkstoff oder ein Verbundmaterial umfassen.

Ferner ist es bevorzugt, dass das Werkstück während der Bearbeitung mit dem Werkzeug bewegt wird, insbesondere in der zweiten translatorischen Richtung. Die Bewegung des Werkstücks erfolgt insbesondere mittels einer Fördereinrichtung, wie beispielsweise einem Förderriemen oder einem Förderband. Die Bewegung des Werkzeugs wird zunächst auf die Bewegung des Werkstücks aufsynchronisiert. Nachfolgend erfolgt die Bearbeitung des Werkstücks mit dem Werkzeug.

Gemäß einer bevorzugten Ausführungsform ist es vorgesehen, dass ein Winkel einer zu bearbeitenden Fläche des Werkstücks relativ zur zweiten translatorischen Richtung oder zur ersten translatorischen Richtung erfasst wird. Dies kann beispielsweise mittels eines Ausrichtlineals erfolgen.

Ferner kann es vorgesehen sein, dass eine Bewegung des Werkzeugs in der ersten translatorischen Richtung und zweiten translatorischen Richtung bei der Bearbeitung auf Grundlage des Winkels durchgeführt wird. Somit ist es möglich, eine orthogonal zur bearbeitenden Fläche des Werkstücks ausgerichtete Bohrung zu erstellen, ohne den Werkzeugwinkel zu verändern. Auch ist es möglich, bewusst bestimmte Winkelabweichungen bei einer Bohrung vorzusehen.

Der sich in Richtung eines Werkzeugschafts verringernde Durchmesser als konischer Freischliff ausgebildet ist, sodass das Werkzeug in eine zu bearbeitende Fläche eindringen und dabei trotz einer möglichen Winkelabweichung der Fläche eine fehlerfreie Bearbeitung gestattet oder eine nicht-orthogonale Ausrichtung der Bohrung erzeugt werden kann.

Gemäß einer weiteren Ausführungsform ist es vorgesehen, dass bei der Bearbeitung die Relativbewegung zwischen Werkzeug und Werkstück ausschließlich in einer ersten translatorischen Richtung und einer zweiten translatorischen Richtung durchgeführt wird. Hierbei kann die Bewegung in der ersten translatorischen Richtung und der zweiten translatorischen Richtung durch eine überlagerte Bewegung erreicht werden.

In diesem Zusammenhang ist es möglich, dass eine Bewegung in der ersten translatorischen Richtung und eine Bewegung in der zweiten translatorischen Richtung durch das Werkzeug oder das Werkstück durchgeführt wird.

Gemäß einer anderen Ausführungsform kann eine Bewegung in der ersten translatorischen Richtung durch das Werkzeug und eine Bewegung in der zweiten translatorischen Richtung durch das Werkstück durchgeführt werden, oder umgekehrt. Somit kann für das Werkzeug und das Werkstück jeweils ein einzelner translatorischer Antrieb bereitgestellt werden.

Ferner betrifft die Erfindung eine Verwendung eines Werkzeugs zur Durchführung einer spanenden Bearbeitung, wobei das Werkzeug einen sich in Richtung eines Werkzeugschafts verringernden Durchmesser aufweist und bei der Bearbeitung eine Relativbewegung zwischen dem Werkstück und dem Werkzeug in einer ersten translatorischen Richtung und einer zweiten translatorischen Richtung bewegt wird, wobei die Bearbeitung durch eine Überlagerung zweier translatorischer Vorschubbewegungen erfolgt.

Hierbei kann das Werkzeug ein drehend angetriebenes Werkzeug, insbesondere ein Bohrer oder ein Fräser, ist. Das Werkzeug weist einen konischen Freischliff auf, sodass sich der Durchmesser des Werkzeugs in Richtung des Werkzeugschafts verringert.

Es ist bevorzugt, dass das Werkzeug von einem Werkzeugaggregat, insbesondere einem Bohraggregat, einer Bearbeitungsmaschine angetrieben wird. Insbesondere handelt es sich um eine Holzbearbeitungsmaschine.

Im Rahmen der Verwendung des Werkzeugs kann einer der zuvor zum Verfahren beschriebenen Ausführungsformen oder eine Kombination hiervon zum Einsatz kommen.

### Kurze Beschreibung der Zeichnungen

- Fig. 1: eine schematische Draufsicht auf ein Bohraggregat, mit dem ein Verfahren gemäß der Erfindung ausgeführt wird.

### Beschreibung von Ausführungsformen

Anhand Fig. 1 soll ein anschauliches Ausführungsbeispiel zur Durchführung eines Verfahrens gemäß der vorliegenden Erfindung erläutert werden. Im Rahmen des Verfahrens wird ein plattenförmiges Werkstück W mit einem Werkzeug 20 eines Bohraggregats 10 bearbeitet, wobei das Bohraggregat 10 in einer X-Richtung und einer Y-Richtung bewegt werden kann und ein Werkzeug 20 aufnimmt.

Das Werkzeug 20 ist im Ausführungsbeispiel ein Bohrer, insbesondere Dübellochbohrer. Es kann sich jedoch auch um einen Fräser oder ein anderes, insbesondere spanend arbeitendes Werkzeug handeln. Das Werkzeug 20 weist einen konischen Freischliff auf, sodass sich der Durchmesser des Werkzeugs 20 in Richtung des Werkzeugschafts 21 verringert.

Ein solches plattenförmiges Werkstück kann beispielsweise aus Holz, einem Holzwerkstoff oder einem Verbundmaterial bestehen oder ein solches Material aufweisen. Insbesondere handelt es sich bei einem solchen plattenförmigen Werkstück W um eine Möbelfront, eine Küchenarbeitsplatte, ein Schrankelement oder Ähnliches.

Das Werkstück W wird in einem Durchlauf-Verfahren bearbeitet und im Zuge dessen in einer Y-Richtung bewegt. Die Bewegung des Werkstücks W erfolgt insbesondere mittels einer (nicht dargestellten) Fördereinrichtung, wie einem Förderriemen oder einem Förderband.

Vor einer Bearbeitung des Werkstücks W wird dieses ausgerichtet, und im Zuge des Ausrichtens mittels eines Ausrichtlineals kann eine Winkelabweichung α zur Förderrichtung (Y-Richtung) erfasst werden. Die erfasste Winkelabweichung α wird an eine Steuereinrichtung weitergeleitet, um die Winkelabweichung α bei der Ansteuerung des Bohraggregats 10 zu berücksichtigen.

Sobald das Werkstück W in dem Bereich des Bohraggregats 10 gelangt, wird das Bohraggregat 10 auf die Bewegung des Werkstücks W aufsynchronisiert. Alternativ ist es möglich, das Werkstück W temporär anzuhalten, sodass das Bohraggregat 10 die nachfolgend beschriebene Bearbeitung an einem stehenden Werkstück durchführt.

Das Bohraggregat 10 wird nunmehr in Richtung des Werkstücks W zugestellt, sodass das Werkzeug 20 in eine Schmalfläche des Werkstücks W eindringt und damit eine Bohrung erstellt wird. Die Bewegung des Bohraggregats 10 wird dabei in der X-Richtung und der Y-Richtung gesteuert. Eine Winkelverstellung des Bohraggregats 10 um eine senkrecht zur Betrachtungsebene in Fig. 1 stehenden Achse erfolgt nicht. Vielmehr erfolgt eine Bearbeitung durch eine Überlagerung der translatorischen Vorschubbewegungen (X-Richtung, Y-Richtung). Auf diese Weise wird die Winkelabweichung α bei der Zustellbewegung berücksichtigt.

Gemäß einer Modifikation ist es auch möglich, das Werkstück durch eine Überlagerung der translatorischen Vorschubbewegungen zu bewegen, oder eine Bewegung in der ersten translatorischen Richtung durch das Werkzeug und eine Bewegung in der zweiten translatorischen Richtung durch das Werkstück herbeizuführen, oder umgekehrt.

Auf Grund des konischen Freischliffs des Werkzeugs 20 kann das Werkzeug 20 in die Schmalfläche eindringen und dabei eine entsprechende Bohrung im Werkstück W vorsehen. Nachdem das Werkzeug 20 zugestellt wurde, kann dieses wieder aus Werkstück W entfernt werden, ohne die Bohrung zu erweitern.

Das Werkstück wird nunmehr mittels der Fördereinrichtung weiter in Y-Richtung bewegt, während das Bohraggregat wieder auf eine Ausgangsposition zurückgeführt wird.

## Patentansprüche

1. Verfahren zum Bearbeiten eines Werkstücks (W), umfassend die Schritte:
Bereitstellen eines Werkstücks (W),
Spanende Bearbeitung des Werkstücks (W) mit einem Werkzeug (20), welches Werkzeug (20) einen sich in Richtung eines Werkzeugschafts (21) verringernden Durchmesser aufweist,
wobei bei der Bearbeitung eine Relativbewegung zwischen dem Werkstück (W) und dem Werkzeug (20) in einer ersten translatorischen Richtung (X) und einer zweiten translatorischen Richtung (Y) durchgeführt wird,
wobei die Bearbeitung durch eine Überlagerung zweier translatorischer Vorschubbewegungen erfolgt.

2. Verfahren gemäß Anspruch 1, wobei das Werkzeug (20) ein drehend angetriebenes Werkzeug, insbesondere ein Bohrer oder ein Fräser, ist.

3. Verfahren gemäß einem der vorangegangenen Ansprüche, wobei eine Bewegung in der ersten translatorischen Richtung durch das Werkzeug und eine Bewegung in der zweiten translatorischen Richtung durch das Werkstück durchgeführt, oder umgekehrt.

4. Verfahren gemäß einem der vorangegangenen Ansprüche, wobei die erste translatorische Richtung (X) und/oder die zweite translatorische Richtung (Y) eine horizontale Richtung ist.

5. Verfahren gemäß einem der vorangegangenen Ansprüche, wobei das Werkstück (W) ein plattenförmiges Werkstück ist und das Werkzeug (20) die spanende Bearbeitung an einer Schmalfläche des Werkstücks (W) durchführt.

6. Verfahren gemäß einem der vorangegangenen Ansprüche, wobei das Werkstück (W) während der Bearbeitung mit dem Werkzeug (20) bewegt wird, insbesondere in der zweiten translatorischen Richtung (Y).

7. Verfahren gemäß einem der vorangegangenen Ansprüche, wobei ein Winkel (α) einer Fläche des Werkstücks (W) relativ zur zweiten translatorischen Richtung (Y) oder zur ersten translatorischen Richtung (X) erfasst wird und eine Bewegung des Werkzeugs (20) in der ersten translatorischen Richtung (X) und zweiten translatorischen Richtung (Y) bei der Bearbeitung auf Grundlage des Winkels (α) durchgeführt wird.

8. Verfahren gemäß einem der vorangegangenen Ansprüche, wobei der sich in Richtung eines Werkzeugschafts (21) verringernde Durchmesser als konischer Freischliff ausgebildet ist.

9. Verfahren gemäß einem der vorangegangenen Ansprüche, wobei bei der Bearbeitung die Relativbewegung zwischen dem Werkstück und dem Werkzeug ausschließlich in einer ersten translatorischen Richtung (X) und einer zweiten translatorischen Richtung (Y) durchgeführt wird.

10. Verwendung eines Werkzeugs (20) zur Durchführung einer spanenden Bearbeitung, wobei das Werkzeug (20) einen sich in Richtung eines Werkzeugschafts (21) verringernden Durchmesser aufweist und bei der Bearbeitung eine Relativbewegung zwischen dem Werkstück (W) und dem Werkzeug (20) in einer ersten translatorischen Richtung (X) und einer zweiten translatorischen Richtung (Y) bewegt wird,
wobei die Bearbeitung durch eine Überlagerung zweier translatorischer Vorschubbewegungen erfolgt.

11. Verwendung gemäß Anspruch 10, wobei das Werkzeug (20) ein drehend angetriebenes Werkzeug, insbesondere ein Bohrer oder ein Fräser, ist.

12. Verwendung gemäß Anspruch 10 oder 11, wobei das Werkzeug (20) von einem Werkzeugaggregat, insbesondere einem Bohraggregat, einer Bearbeitungsmaschine angetrieben wird.

## Claims

1. Method for processing a workpiece (W), comprising the steps:
providing a workpiece (W),
machining the workpiece (W) with a tool (20), which tool (20) has a diameter that decreases in the direction of a tool shaft (21),
wherein, during the processing operation, a relative movement between the workpiece (W) and the tool (20) is carried out in a first translational direction (X) and a second translational direction (Y),
wherein the processing operation takes place by way of a superposition of two translational feed movements.

2. Method according to claim 1, wherein the tool (20) is a rotationally driven tool, in particular a drill or a milling cutter.

3. Method according to any of the preceding claims, wherein a movement is carried out in the first translational direction by the tool and a movement is carried out in the second translational direction by the workpiece, or vice versa.

4. Method according to any of the preceding claims, wherein the first translational direction (X) and/or the second translational direction (Y) is a horizontal direction.

5. Method according to any of the preceding claims, wherein the workpiece (W) is a plate-shaped workpiece and the tool (20) carries out the machining operation on a narrow surface of the workpiece (W).

6. Method according to any of the preceding claims, wherein the workpiece (W) is moved during the processing operation with the tool (20), in particular in the second translational direction (Y).

7. Method according to any of the preceding claims, wherein an angle (α) of a surface of the workpiece (W) is recorded relative to the second translational direction (Y) or to the first translational direction (X) and a movement of the tool (20) is carried out in the first translational direction (X) and second translational direction (Y) during the processing operation based on the angle (α).

8. Method according to any of the preceding claims, wherein the diameter decreasing in the direction of a tool shaft (21) is in the form of a conical free grind.

9. Method according to any of the preceding claims, wherein, during the processing operation, the relative movement between the workpiece and the tool is carried out exclusively in a first translational direction (X) and a second translational direction (Y).

10. Use of a tool (20) for carrying out a machining operation, wherein the tool (20) has a diameter that decreases in the direction of a tool shaft (21) and, during the machining operation, a relative movement between the workpiece (W) and the tool (20) is carried out in a first translational direction (X) and a second translational direction (Y),
wherein the processing operation takes place by way of a superposition of two translational feed movements.

11. Use according to claim 10, wherein the tool (20) is a rotationally driven tool, in particular a drill or a milling cutter.

12. Use according to claim 10 or 11, wherein the tool (20) is driven by a tool assembly, in particular a drilling assembly, of a processing machine.

## Revendications

1. Procédé d'usinage d'une pièce (W) comprenant les étapes :
de mise à disposition d'une pièce (W),
d'usinage par enlèvement de copeaux de la pièce à usiner (W) avec un outil (20), lequel outil (20) présente un diamètre diminuant en direction d'une tige (21) d'outil,
dans lequel, lors de l'usinage, un déplacement relatif entre la pièce (W) et l'outil (20) est effectué dans une première direction de translation (X) et une deuxième direction de translation (Y),
dans lequel l'usinage est réalisé par superposition de deux déplacements d'avance par translation.

2. Procédé selon la revendication 1, dans lequel l'outil (20) est un outil entraîné en rotation, en particulier un foret ou une fraise.

3. Procédé selon l'une quelconque des revendications précédentes, dans lequel un déplacement dans la première direction de translation est effectué par l'outil et un déplacement dans la deuxième direction de translation est effectué par la pièce, ou inversement.

4. Procédé selon l'une quelconque des revendications précédentes, dans lequel la première direction de translation (X) et/ou la deuxième direction de translation (Y) sont une direction horizontale.

5. Procédé selon l'une quelconque des revendications précédentes, dans lequel la pièce (W) est une pièce en forme de plaque et l'outil (20) effectue l'usinage par enlèvement de copeaux sur une surface étroite de la pièce (W).

6. Procédé selon l'une quelconque des revendications précédentes, dans lequel la pièce (W) est déplacée pendant l'usinage avec l'outil (20), en particulier dans la deuxième direction de translation (Y).

7. Procédé selon l'une quelconque des revendications précédentes, dans lequel un angle (α) d'une surface de la pièce à usiner (W) par rapport à la deuxième direction de translation (Y) ou à la première direction de translation (X) est détecté, et un déplacement de l'outil (20) dans la première direction de translation (X) et la deuxième direction de translation (Y) est effectué lors de l'usinage sur la base de l'angle (α).

8. Procédé selon l'une quelconque des revendications précédentes, dans lequel le diamètre diminuant en direction d'une tige (21) d'outil est réalisé comme une dépouille conique.

9. Procédé selon l'une quelconque des revendications précédentes, dans lequel, lors de l'usinage, le déplacement relatif entre la pièce et l'outil est effectué exclusivement dans une première direction de translation (X) et une deuxième direction de translation (Y).

10. Utilisation d'un outil (20) pour effectuer un usinage par enlèvement de copeaux, dans laquelle l'outil (20) présente un diamètre diminuant en direction d'une tige (21) d'outil et, lors de l'usinage, un déplacement relatif entre la pièce (W) et l'outil (20) est effectué dans une première direction de translation (X) et une deuxième direction de translation (Y),
dans laquelle l'usinage est réalisé par superposition de deux déplacements d'avance par translation.

11. Utilisation selon la revendication 10, dans laquelle l'outil (20) est un outil entraîné en rotation, en particulier un foret ou une fraise.

12. Utilisation selon la revendication 10 ou la revendication 11, dans laquelle l'outil (20) est entraîné par un ensemble d'outils, en particulier un ensemble de perçage, une machine d'usinage.
